# EUROPÄISCHE PATENTSCHRIFT

(11) **EP 0 001 386 B1**
(45) Veröffentlichungstag und Bekanntmachung des Hinweises auf die Patenterteilung: **07.01.1981**
(21) Anmeldenummer: 78100583.0
(22) Anmeldetag: 03.08.1978
(51) Int. Cl.: B65B 9/06, B65B 25/14, B65B 51/30

(54) **Vorrichtung zum Verpacken von Gegenständen mittels Folie**
Apparatus for packaging objects with film
Dispositif d'emballage d'objets au moyen d'une feuille

(30) Priorität: 09.08.1977 DE 2735889
(43) Veröffentlichungstag der Anmeldung: 18.04.1979
(73) Patentinhaber: Ilsemann, Heino, D-2800 Bremen (DE)
(72) Erfinder: Ilsemann, Heino, D-2800 Bremen (DE)
(74) Vertreter: Goddar, Heinz J., Dr.

## Beschreibung

Die Erfindung betrifft eine Vorrichtung zum Verpacken von Gegenständen mittels Folie, wobei die Gegenstände seitlich zur Breite der Folienbahnen versetzt aufgelegt werden und die Folie durch Verbindungseinrichtungen in Längs-und Querrichtung der Gegenstände verbunden wird, mit einer die Folie halbschlauchförmig über die Gegenstände führenden Umlenkstange, die sich über mehrere Längen der Gegenstände unter einem geringen Winkel zur Laufrichtung der Folie erstreckt und unterhalb der Folie angeordneten Transportgurten mit Sauglöchern, durch welche ein Vakuum die Folie am Transportgurt hält.

Derartige Vorrichtungen dienen insbesondere dazu, quaderförmige Gegenstände, wie Bücher, Kataloge, Zeitschriften o. dgl., in Folie so zu verpacken, dass die Gegenstände beispielsweise ohne das Erfordernis zusätzlicher Versandumschläge direkt versendet werden können, wenn die Anschrift entweder vor dem Verpacken direkt auf den Gegenstand gedruckt wurde, ein Anschriftenblatt mit in die Folie verpackt oder aber nachträglich ein Anschriftenfeld auf die Folie aufgeklebt wird. Die Gegenstände, insbesondere auch deren äusserliche Gestaltung, wie beispielsweise Buchdeckel, Titel, Werbeaufdrucke o. dgl., bleiben bei Verwendung transparenter Folie von aussen vollständig sichtbar.

Bei einer aus der DE-AS 11 74684 vorbekannten Vorrichtung zum Verpacken von Gegenständen mittels Folie wird die Folie durch Umlenkstangen von beiden Seiten des zu verpackenden Gegenstandes über diesen zu einer Mitte geführt, woraufhin der auf diese Weise gebildete Folien-Halbschlauch dort durch Siegelungseinrichtungen verschweisst wird. Anschliesend wird die Folie quer zu ihrer Laufrichtung zwischen den hintereinander beförderten Gegenständen verschweisst, wodurch die Gegenstände vollständig in Folie verpackt werden. Nachteilig ist bei dieser bekannten Vorichtung insbesondere, dass die Folienränder, einander überlappend, auf einer breiten, sichtbaren Fläche des zu verpackenden Gegenstandes, beispielsweise also einer Buchvorder- oder -rückseite, verschweisst werden. Diese überlappende, flächige Verschweissung wirkt ästhetisch nicht sonderlich ansprechend. Störend ist insbesondere, dass durch die Verschweissung die betroffene Fläche, damit auch eine dort gegebenenfalls vorhandene Beschriftung, unterbrochen und teilweise abgedeckt wird, wobei sich bei Zeitschriften und Katalogen als zu verpackende Gegenstände auch die Werbewirksamkeitvermindert. Ausserdem ist das Aufbringen einer doppelten Folie, wie sie bei der hier beschriebenen Vorrichtung vorgesehen ist, wobei also jeweils eine Folienbahn von unten und eine Folienbahn von oben über die zu verpackenden Gegenstände geführt wird, apparativ aufwendig und gestaltet das Verpacken der Gegenstände verhältnismässig kostspielig, weil nämlich auf jeder Seite der Gegenstände ein Schweissvorgang und damit ein hoher apparativer Aufwand erforderlich sind.

Aus der US-PS 3328936 ist eine Vorrichtung der gattungsgemässen Art bekannt geworden, die sich zum Verpacken relativ kleiner, leichter Gegenstände, wie Schokoladenriegel, Seifen o. dgl., eignet, nicht aber für das Verpacken grösserer, quaderförmiger Gegenstände, insbesondere von Katalogen und grossformatigen Büchern, da die Folie bei verhältnismässig grosser Breite und hoher Zuführgeschwindigkeit der Folie, wie sie für einen raschen Verpackungsvorgang wünschenswert ist, nicht hinreichend exakt und insbesondere ohne Verziehen durch die Umlenkstange zu einem Halbschlauch geformt werden kann. Auch wird insbesondere bei hohen Folienvorschubgeschwindigkeiten der nicht durch die mit Sauglöchern versehenen Transportgurte direkt geförderte obere Folienteil gegenüber dem unten liegenden Folienteil verschoben, wodurch ein einwandfreies Verpacken grossformatiger Gegenstände verhindert wird.

Auch eine ähnliche, aus der US-PS 3338021 vorbekannte Vorrichtung zum Verpacken von Gegenständen mittels Folie, bei der Umlenkweichen ein seitliches Übereinanderführen der Folienränder an der Schmalseite der zu verpackenden Gegenstände bewirken, während die Verbindungseinrichtungen die Folienränder in Laufrichtung der Folie seitlich neben der Schmalseite der Gegenstände in Laufrichtung der Folie durch Überlappung verbinden, eignet sich zwar hinreichend zum Verpacken verhältnismässig kleiner Gegenstände, wie einzelner Zigarettenpackungen o. dgl., jedoch ergeben sich Schwierigkeiten beim Verpacken verhältnismässig grossformatiger Gegenstände, wie von Katalogen oder Büchern, mit verhältnismässig steifer, stabiler Folie, die zunächst einmal darauf beruhen, dass bei der bekannten Vorrichtung die Folie vertikal einem Rundläuferkopf zugeführt wird, wobei sich die Gefahr eines Durchhängens ergibt. Ausserdem ist auch bei der bekannten Vorrichtung keine hinreichend präzise Führung der Folie über die zu verpackenden Gegenstände gewährleistet, wobei insbesondere die Gefahr besteht, dass bei grossen Folienbreiten Verziehungen auftreten.

Der Erfindung liegt daher die Aufgabe zugrunde, eine Vorrichtung der gattungsgemässen Art zu schaffen, welche bei kontinuierlicher Förderung mit hohen Durchsatzraten ein sauberes, glattes Verpacken insbesondere grossformatiger quaderförmiger Gegenstände, wie Bücher, Kataloge, Zeitschriften o. dgl., ermöglicht.

Erfindungsgemäss wird diese Aufgabe dadurch gelöst, dass auf der Umlenkstange Halte-und Führungsrollen aufliegen; dass Umlenkweichen zum seitlichen Übereinanderführen des unteren und des oberen Randes der Folie an der Schmalseite der Gegenstände vorgesehen sind; dass die Verbindungseinrichtungen zum Verbinden der Folienränder in Laufrichtung der Folie seitlich neben der Schmalseite der Gegenstände angeordnet sind; und dass im Bereich der Verbindungseinrichtungen im Endbereich der Umlenkweichen mindestens ein oberhalb des umgelenkten Folienteiles laufendes Saugband angeordnet ist.

Durch die bei der erfindungsgemässen Vorrichtung vorgesehenen Halte- und Führungsrollen, die auf der Umlenkstange aufliegen, wird eine gute Halterung und Führung der durch die Umlenkstange schräg umgelenkten Folie erreicht, so dass diese glatt über die zu verpackenden Gegenstände geführt werden kann. Das oberhalb des umgelenkten Folienteiles im Endbereich der Längs-Verbindungseinrichtung verlaufende Saugband gewährleistet ein sicheres Halten der Folie beim Um- und Übereinanderlegen der Folienränder mittels der Umlenkweichen sowie bei der Versiegelung sowohl der Längs- als auch der Querränder, so dass insgesamt ein Verziehen der Folie ausgeschlossen ist.

Besonders bevorzugte Ausführungsformen der erfindungsgemässen Vorrichtung sind Gegenstand der Unteransprüche. Insbesondere kann vorgesehen sein, dass im Bereich der Siegelungsstation im Anschluss an die Verbindungseinrichtungen die Transportgurte um eine Walze zurückgeführt werden und eine weitere Walze sowie weitere Transportgurte vorgesehen sind, die zum Herabsetzen der Vorschubgeschwindigkeit der Gegenstände langsamer als die die Gegenstände und die Folie heranführenden Transportgurte laufen. Hierdurch wird die Folienspannung insbesondere im Zwischenraum zwischen zwei aufeinanderfolgenden, zu verpackenden Gegenständen vermindert, wodurch ein zuverlässiges Querverschweissen erleichtert wird.

Eine besonders bevorzugte Ausführungsform der Erfindung zeichnet sich ferner dadurch aus, dass die Verbindungseinrichtung zum Siegeln der Querränder der Folie einen Schweisstempel mit einer schneidenartigen Elektrode aufweist; dass in der Schweisstelle abgewandten Seite der schneidenartigen Elektrode Ausbrüche vorgesehen sind, die in ihrem oberen Teil mit stabilem, verstärktem Isolationsmaterial teilweise gefüllt sind; und dass der Querschnitt der schneidenartigen Elektrode in einem Bereich verringert ist, in dem die schneidenartige Elektrode beim Querverschweissen auf die durch Überlappen der Folienränder gebildete doppelte Folienschicht aufdrückt. Durch die vorstehend angegebene Merkmalskombination werden die Quersiegelungsnähte in vorteilhafter Weise in ihrer Breite verringert, da die schneidenartig ausgebildete Elektrode eine höhere Temperatur ermöglicht, wobei trotz Widerstandserhöhung und damit höherer Elektrodentemperatur deren Stabilität beim Siegelvorgang gewährleistet ist, insbesondere wegen des stabilen, verstärkenden Isolationsmaterials, welches die Ausbrüche in ihrem oberen Teil füllt.

Bei der letztgenannten Ausführungsform der Erfindung kann weiterhin vorgesehen sein, dass parallel zur schneidenartigen Elektrode des Schweisstempels verlaufende flüssigkeitsgekühlte Niederhalter fortklappbar angeordnet sind. Die Niederhalter können optimal dicht an die schneidenartige Elektrode herangebracht werden, ohne dass sie eine unzulässige Temperaturerhöhung erlitten, die ein unerwünschtes seitliches, zusätzliches Versiegeln bewirken würde. Dadurch, dass die Niederhalter nahe an die schneidenartige Elektrode herangeklappt werden können, wird die Erzielung einer schmalen Schweissnaht weiter gefördert.

Nachstehend ist ein Ausführungsbeispiel der Erfindung anhand derZeichnung im einzelnen erläutert. Dabei zeigt:
Fig. ein Ausführungsbeispiel der Vorrichtung nach der Erfindung in der Draufsicht, wobei in den Nebenzeichnungen a bis b Teilschnitte durch die Vorrichtung mit Blick in Transportrichtung der zu verpackenden Gegenstände wiedergegeben sind;
Fig. einen Blick auf die schneidenartige Elektrode bei zurückgeklapptem Niederhalter; und
Fig. 3 die Anpressfläche der schneidenartigen Elektrode in der Ansicht von unten.

Wie die Zeichnung zeigt, wird die Folie 1, mittels welcher die Gegenstände 2, beispielsweise also Versandhaus-Kataloge, verpackt werden sollen, von einer Vorratsrolle 3 über Transportgurte 4, 5, von denen der Transportgurt 5 als Saugband ausgebildet ist, in Richtung auf eine Siegelungsstation 6 transportiert. Oberhalb der Transportgurte 4, 5, die sich beim dargestellten Ausführungsbeispiel unterhalb der rechten Hälfte der Folie 1 befinden, liegen auf der Folie 1 die Gegenstände 2, so dass sie also durch die Transportgurte 4, 5 getragen werden. Oberhalb der Förderebene ist eine Umlenkstange 7 an Haltestangen 8 angebracht, die sich etwa vom Bereich der Vorratsrolle 3 bis zur Siegelungsstation 6 schräg über eine Transportlänge von sechs Gegenständen 2 erstreckt. Die Folie 1 ist so über die Umlenkstange 7 gelegt und wird von dieser derart geführt und umgelenkt, wie es in den Schnittdarstellungen der Fig. la bis 1b dargestellt ist. Durch die schräge Führung der Umlenkstange 7 über die Gegenstände 2 wird die Folie 1 fortlaufend über die Gegenstände geführt, so dass sie an der in Fig. 1 wiedergegebenen Stelle die Oberfläche des dort befindlichen Gegenstandes vollständig überdeckt.

Zur Unterstützung des Umlenkens der Folie 1 durch die Umlenkstange 7, insbesondere auch zwecks Verhinderung eines Verziehens oder Verlaufens der Folie 1 beim Transport, ist unterhalb der Folie 1 der Transportgurt 5 angeordnet, der mit Sauglöchern 9 versehen ist. Mehrere vakuumbeaufschlagte Saugrohre 10 mit Saugöffnungen 11 sind unterhalb des Transportgurtes 5 angeordnet und halten ansaugend die Folie 1 über die Sauglöcher 9 fest, so dass diese nicht verlaufenkann.

Auf der Umlenkstange 7 liegen an mehreren Stellen Halte- und Führungsrollen 12 auf, welche die Folie 1 fest an die Umlenkstange 7 andrücken und so das Umlenken der Folie 1 unterstützen. Vor der Siegelungsstation 6 sind Umlenkweichen 13 angebracht, die den flachliegenden Rand 14 des unteren Teils der Folie 1 sowie den weitgehend durch den Endbereich der Umlenkstange 7 waagerecht gespannten Rand 15 des oberen Teils der Folie 1 um Kanten 16, 17 des Gegenstandes 2 herum an der zwischen diesen Kanten, also bei 16, 17, definierten Schmalseite des Gegenstandes 2 übereinanderlegen, wie es in Fig. 1 b deutlich zu erkennen ist. Um ein Verrutschen und Verlaufen des oberen Teils der Folie 1 hierbei zu vermeiden, ist im Bereich der Siegelungsstation 6 ein oberes, endloses Saugband 18 mit Sauglöchern 19 vorgesehen, durch dessen Sauglöcher die Folie 1 von der Öffnung 21 weiterer Saugrohre 22 gehalten wird.

Bei den Umlenkweichen 13 befindet sich zum Verschweissen des in der vorstehend beschriebenen Weise gebildeten Halbschlauches ein Siegelungskopf 23 in Form einer mit einer Heizspirale 24 versehenen Rolle 25. Zur Anbringung der Querversiegelungen zwischen den aufeinanderfolgenden Gegenständen 2 ist ein Schweisstempel 26 vorgesehen, wie er im oberen Teil der Fig. 1 und insbesondere in den Fig. 2 und 3 dargestellt ist.

Zur Verminderung der beim Aufsetzen des Schweisstempels 26 auf die Folie 1 zwischen den Gegenständen 2 ausgeübte Zugspannung sind die Transportgurte bei 27 unterbrochen. Die die Gegenstände 2 und die Folie 1 zur Siegelungsstation 6 hintransportierenden Transportgurte 4 laufen um eine Walze 28, während neuansetzende, die Gegenstände 2 fortführende Bänder 29 um eine Walze 31 laufend an der Unterseite der Gegenstände 2 angreifen. Die Walzen 31 drehen sich mit einer geringeren Geschwindigkeit als die Walzen 28. Somit laufen die Transportgurte 29 langsamer als die Transportgurte 4, wodurch die Gegenstände 2 stromab der Walze 31 leicht verzögert werden, so dass sich also der Abstand zwischen den Gegenständen vermindert, wodurch die Spannung der bis dahin stramm gespannten Folie 1 aufgehoben wird.

Der Schweisstempel 26 weist als wirksames Teil eine schneidenartige Elektrode 32 auf, die über Leitungen 33, 34 mit elektrischem Strom beaufschlagt wird, der die Elektrode 32 durch Widerstandsbeheizen aufheizt. Die Elektrode 32 ist zwischen Halteblöcken 35 fest eingespannt. Von der der Folienbahn 1 abgewandten, in die Halteblöcke 35 eingespannten Seite der Elektrode 32 her ist diese durch Ausbrüche 36 unterbrochen, die sich weiter nach unten hin erweitern, so dass die Ausbrüche die Form von Schnitten auf dem Kopf stehender Pilze haben und in die Ausbrüche 36 sind in deren oberen Teil zwischen den Halteblöcken 35 Verstärkungen (nicht sichtbar) aus Isolationsmaterial eingebracht.

Von den Seitenenden der Halteblöcke 35 aus ist ein nach oben geklappter Niederhalter 37 erkennbar, der im heruntergeklappten Zustand nicht an der Elektrode 32 auf der einen Seite anliegt, während ein entsprechender Niederhalter 37 auf der anderen Seite der Elektrode 32 anliegt und beide Niederhalter die Folie 1 zwischen den Gegenständen 2 beim Versiegeln niederdrücken. Die Niederhalter 37 können äusserst nahe an die Elektrode 32 herangebracht werden, ohne dass sie sich unzulässig aufheizen, wodurch eine unerwünschte, zusätzliche seitliche Schweisswirkung erzielt würde, da die Niederhalter über Zuführungs- und Wegführungsschläuche 38, 39 flüssigkeitsgekühlt sind. Die Elektrode 32 ist in dem beim Verschweissen an dem Teil der Folie 1 angreifenden Bereich, der durch die Längsversiegelung und das dadurch bedingte Überlappen der Ränder 14, 15 verdickt ist, in ihrem Querschnitt reduziert, woraus eine Erhöhung des elektrischen Widerstandes und damit eine Temperaturerhöhung resultieren.

Zum Verpacken der Gegenstände 2 wird eine von der Vorratsrolle 3 kommende Folie 1 in der in Fig. 1 mit den Nebenfiguren a bis d gezeigten Weise um die Umlenkstange 7 und durch die Umlenkweichen 13 gelegt. Die Gegenstände 2 werden sodann oberhalb der Transportgurte 4, 5 zugeführt und unter die durch die Umlenkstange 7 in Fig.1 von links nach rechts herübergeführte Folienhälfte und damit zwischen die Folie 1 geführt. Um beim Hinüberführen der Folie 1 ein Verlaufen derselben zu vermeiden, wird die Folie 1 durch das durch die Sauglöcher 9 des Transportgurtes 5 tretende Vakuum gehalten. Im Bereich der Siegelungsstation 6 werden die über die Ränder der Gegenstände 2 hinausstehenden Folienränder 14, 15 mittels der Umlenkweichen 13 neben den Gegenstand 2 um deren Kanten 16, 17 herum senkrecht zur Transportebene übereinander gelegt, wobei sie am Verlaufen durch das Saugband 18 gehindert werden, und anschliessend durch den Siegelungskopf 23 verschweisst.

Daraufhin laufen die Gegenstände 2 auf die verzögerten Transportgurte 29, so dass der gegenseitige Abstand der Gegenstände vermindert wird. Beim Durchlaufen eines Zwischenraumes zwischen zwei aufeinanderfolgenden Gegenständen 2 wird der Schweisstempel 26 mit seiner schneidenartigen Elektrode 32 durch den betreffenden Zwischenraum auf die Folie 1 gedrückt und verschweisst hierdurch die Folie senkrecht zur Transportrichtung zwischen den Gegenständen 2, wodurch die Gegenstände 2 nun vollständig verpackt sind.

## Patentansprüche

1. Vorrichtung zum Verpacken von Gegenständen mittels Folie, wobei die Gegenstände seitlich zur Breite der Folienbahnen versetzt aufgelegt werden und die Folie durch Verbindungseinrichtungen in Längs- und Querrichtung der Gegenstände verbunden wird, mit einer die Folie halbschlauchförmig über die Gegenstände führenden Umlenkstange, die sich über mehrere Längen der Gegenstände unter einem geringen Winkel zur Laufrichtung der Folie erstreckt und unterhalb der Folie angeordneten Transportgurten mit Sauglöchern, durch welche ein Vakuum die Folie am Transportgurt hält, dadurch gekennzeichnet, dass auf der Umlenkstange (7) Halte- und Führungsrollen (12) aufliegen; dass Umlenkweichen (13) zum seitlichen Übereinanderführen des unteren und des oberen Randes (14, 15) der Folie (1) an der Schmalseite (bei 16, 17) der Gegenstände vorgesehen sind; dass die Verbindungseinrichtungen (23) zum Verbinden der Folienränder (14, 15) in Laufrichtung der Folie seitlich neben der Schmalseite (bei 16, 17) der Gegenstände (2) angeordnet sind; und dass im Bereich der Verbindungseinrichtungen (23) im Endbereich der Umlenkweichen (13) mindestens ein oberhalb des umgelenkten Folienteiles laufendes Saugband (18) angeordnet ist.

2. Vorrichtung nach Anspruch 1, dadurch gekennzeichnet, dass die Umlenkstange (7) sich unter einem Winkel von weniger als 25° zur Laufrichtung erstreckt.

3. Vorrichtung nach Anspruch 1 oder 2, dadurch gekennzeichnet, dass der oder die Transportgurt(e) (5) im wesentlichen über die Länge der Umlenkstange (7) hindurchgehend verläuft bzw. verlaufen.

4. Vorrichtung nach Anspruch 1 oder 2, dadurch gekennzeichnet, dass mehrere hintereinander angeordnete, nur jeweils über Teilabschnitte der Länge der Umlenkstange (7) sich erstreckende Transportgurte (5) vorgesehen sind.

5. Vorrichtung nach einem der vorangehenden Ansprüche, dadurch gekennzeichnet, dass zur Anpassung der Folie (1) bei insbesondere durch Beilagen hervorgerufenen Produktgrössenschwankungen vor der Auflegestelle für die Gegenstände (2) eine Folienbeschneidungsstation zur Beschneidung mindestens eines der Folienränder (14, 15) vorgesehen ist.

6. Vorrichtung nach einem der vorangehenden Ansprüche, dadurch gekennzeichnet, dass die Umlenkweichen (13) die Ränder (14, 15) der Folie (1) flach übereinander auf die Schmalseiten (bei 16,17) der Gegenstände (2) führen.

7. Vorrichtung nach einem der vorangehenden Ansprüche, dadurch gekennzeichnet, dass der Anstellwinkel des Saugbandes (18) zur Laufrichtung der Gegenstände (2) verstellbar ist.

8. Vorrichtung nach einem der vorangehenden Ansprüche, dadurch gekennzeichnet, dass die Verbindungseinrichtungen einen von oberhalb der Folie in eine unterhalb derselben befindliche Position verstellbaren Siegelungskopf (23) aufweisen.

9. Vorrichtung nach Anspruch 8, dadurch gekennzeichnet, dass im Anschluss an eine den Siegelungskopf (23) aufweisende Siegelungsstation (6) zum Abkühlen des gesiegelten überlappten Randbereiches der Folienränder (14, 15) eine Kühlstation vorgesehen ist.

10. Vorrichtung nach einem der vorangehenden Ansprüche, dadurch gekennzeichnet, dass im Bereich der Siegelungsstation (6) im Anschluss an die Verbindungseinrichtungen (23) die Transportgurte (4, 5) um eine Walze (28) zurückgeführt werden und eine weitere Walze (31) sowie weitere Transportgurte (29) vorgesehen sind, die zum Herabsetzen der Vorschubgeschwindigkeit der Gegenstände (2) langsamer als die die Gegenstände (2) und die Folie (1) heranführenden Transportgurte (4, 5) laufen.

11. Vorrichtung nach einem der vorangehenden Ansprüche, dadurch gekennzeichnet, dass die Verbindungseinrichtung zum Siegeln der Querränder der Folie (1) einen Schweisstempel (26) mit einer schneidenartigen Elektrode aufweist; dass in der der Schweisstelle abgewandten Seite der schneidenartigen Elektrode (32) Ausbrüche (36) vorgesehen sind, die in ihrem oberen Teil mit stabilem, verstärktem Isolationsmaterial teilweise gefüllt sind; und dass der Querschnitt der schneidenartigen Elektrode (32) in einem Bereich (41) verringert ist, in dem die schneidenartige Elektrode (32) beim Querverschweissen auf die durch Überlappen der Folienränder (14, 15) gebildete doppelte Folienschicht aufdrückt.

12. Vorrichtung nach Anspruch 11, dadurch gekennzeichnet, dass parallel zur schneidenartigen Elektrode (32) des Schweisstempels (26) verlaufende flüssigkeitsgekühlte Niederhalter (37) fortklappbar angeordnet sind.

## Claims

1. Apparatus for the film-packaging of articles, the latter being laterally offset in relation to the width of the film webs, the film being sealed by sealing means longitudinally and transversely of the articles, comprising a deflector rod which guides the film in semitubular form over the articles and which extends over several article lengths at a slight angle to the direction of movement of the film, and further comprising conveyor belts which are disposed beneath the film and which have suction holes via which a vacuum holds the film on the conveyor belt, characterised in that retaining and guide rollers (12) bear on the deflector rod (7); deflector rails (13) are provided to guide the bottom and top edges (14, 15) of the film (1) over one another at the narrow side (at 16, 17) of the articles; the sealing means (23) for sealing the film edges (14, 15) are disposed laterally adjacent the narrow side (at 16, 17) of the articles as considered in the direction of the film movement; and at least one suction belt (18) running above the deflected part of the film is disposed in the end zone of the deflector rails (13) in the region of the sealing means (23).

2.Apparatus according to claim 1, characterised in that the deflector rod (7) extends at an angle of less than 25° to the direction of film movement.

3. Apparatus according to claim 1 or 2, characterised in that the or each conveyer beld (5) extends substantially continuously over the lenght of the deflector rod (7).

4. Apparatus according to claim 1 or 2, characterised in that a plurality of consecutive conveyor belts (5) are provided, each extending over only portions of the length of the deflector rod (7).

5. Apparatus according to any one of the preceding claims, characterised in that a film cutting station for cutting at least one of the film edges (14, 15) is provided upstream of the station where the articles (2) are deposited on the conveyor so that the film (1) can be adjusted to match product size variations due more particularly to enclosures.

6. Apparatus according to any one of the preceding claims, characterised in that the deflector rails (13) guide the edges (14, 15) of the film (1) flat one above the other on to the narrow sides (at 16,17) of the articles (2).

7. Apparatus according to any one of the preceding claims, characterised in that the angle at which the suction belt (18) is inclined to the direction of the movement of articles (2) is adjustable.

8. Apparatus according to any one of the preceding claims, characterised in that the sealing means comprise a sealing head (23) adjustable from above the film into a position below the same.

9. Apparatus according to claim 8, characterised in that a sealing station (6) comprising the sealing head (23) is followed by a cooling station for cooling the sealed overlapping edge zone of the film edges (14,15).

10. Apparatus according to any one of the preceding claims, characterised in that in the zone of the sealing station (6) following the sealing means (23) the conveyor belts (4, 5) are reversed around a roller (28) and another roller (31) and other conveyor belts (29) are provided which, in order to reduce the feed speed of the articles (2), move more slowly than the conveyor belts (4, 5) feeding the articles (2) and the film (1).

11. Apparatus according to any one of the preceding claims, characterised in that the sealing means for sealing the transverse edges of the film (1) comprises a welding bar (26) with an electrode in the form of a knife-edge; recesses (36) are formed in the electrode (32) on the side remote from the site of the weld, and the top part of said recesses is partially filled with stable reinforced insulating material; and the cross-section of the electrode (32) is reduced in a zone (41) in which the electrode (32) presses, during transverse welding, on the double film layer formed by overlapping of the film edges (14,15).

12. Apparatus according to claim 11, characterised in that swing-away liquid-cooled work holders (37) are disposed in parallel relationship to the welding electrode (32).

## Revendications

1. Dispositif d'emballage d'objets au moyen de feuille, dans lequel les objets sont placés en étant décalés par rapport à la largeur de la bande de feuille et la feuille est jointe par ses bords grâce à des moyens de jonction en direction longitudinale et en direction transversale des objets, et il est prévu une barre de renvoi.qui fait passer la feuille en forme de demi-gaine sur les objets et qui s'étend sur plusieurs longueurs d'objets en faisant un petit angle avec la direction de circulation de la feuille, et des courroies transporteuses placées sous la feuille et pourvues de trous d'aspiration par lesquels un vide tient la feuille contre la courroie transporteuse, caractérisé par le fait que des galets de maintien et de guidage (12) s'appuient sur la barre de renvoi (7), qu'il est prévu des aiguilles de guidage (13) pour le guidage latéral en superposition du bord inférieur (14) et du bord supérieur (15) de la feuille (1) sur le petit côté (en 16, 17) des objets, que les moyens de jonction (23) destinés à joindre les bords (14, 15) de la feuille dans la direction de circulation de celle-ci sont placés latéralement près du petit côté (en 16, 17) des objets (2), et que, dans la zone des moyens de jonction (23), dans la zone d'extrémité des aiguilles de guidage (12), est placée au moins une bande aspirante (18) qui passe au-dessus de la partie de feuille qui a été renvoyée.

2. Dispositif selon la revendication 1, caractérisé par le fait que la barre de renvoi (7) fait un angle de moins de 25° avec la direction de circulation.

3. Dispositif selon l'une des revendications 1 ou 2, caractérisé par le fait que la ou les courroies transporteuses (5) traversent à peu près toute la longueur de la barre de renvoi (7).

4. Dispositif selon l'une des revendications 1 ou 2, caractérisé par le fait qu'il est prévu plusieurs courroies transporteuses (5) placées les unes derrière les autres et s'étendant chacune sur une partie seulement de la longueur de la barre de renvoi (7).

5. Dispositif selon l'une des revendications précédentes, caractérisé par le fait que pour l'adaptation de la feuille (1), en particulier dans le cas de variations de grandeur du produit dues à des adjonctions, il est prévu avant l'emplacement de pose des objets (2) un poste de rognage d'au moins un des bords (14,15) de la feuille.

6. Dispositif selon l'une des revendications précédentes, caractérisé par le fait que les aiguilles de guidage (13) amènent les bords (14, 15) de la feuille (1) à plat l'un par-dessus l'autre sur les petits côtés (en 16,17) des objets (2).

7. Dispositif selon l'une des revendications précédentes, caractérisé par le fait que l'angle d'incidence que fait la bande aspirante (18) avec la direction de circulation des objets (2) est réglable.

8. Dispositif selon l'une des revendications précédentes, caractérisé par le fait que les moyens de jonction comportent une tête de soudage (23) mobile d'au-dessus de la feuille à une position située au-dessous d'elle.

9. Dispositif selon la revendication 8, caractérisé par le fait qu'après un poste de soudage (6) comportant la tête de soudage (23) est prévu un poste de refroidissement de la zone marginale de chevauchement soudée des bords (14, 15) de la feuille.

10. Dispositif selon l'une des revendications précédentes, caractérisé par le fait que dans la zone du poste de soudage (6), après les moyens de jonction (23), les courroies transporteuses (4, 5) reviennent en arrière en passant autour d'un rouleau (28) et qu'il est prévu un autre rouleau (31) et d'autres courroies transporteuses (29) qui, pour diminuer la vitesse d'avance des objets (2), marchent plus lentement que les courroies transporteuses (4, 5) qui amènent les objets (2) et la feuille (1).

11. Dispositif selon l'une des revendications précédentes, caractérisé par le fait que les moyens de jonction destinés au soudage des bords transversaux de la feuille (1) comportent une barre de soudage (26) munie d'une électrode (32) du genre tranchant, que dans la face de cette électrode (32) opposée à l'emplacement de soudage sont prévus des évidements (36) qui, dans leur partie supérieure, sont remplis partiellement d'un isolant stable renforcé, et que la section de l'électrode (32) est réduite dans une zone (41) dans laquelle l'électrode (32), lors du soudage transversal, appuie sur la double couche de feuille formée par le chevauchement des bords (14, 15) de la feuille.

12. Dispositif selon la revendication 11, caractérisé par le fait que des serre-feuilles (37) relevables, refroidis par un liquide, sont placés parallèlement à l'électrode du genre tranchant (32) de la barre de soudage (26).
